# EUROPÄISCHE PATENTSCHRIFT

(11) **EP 0 069 235 B1**
(45) Veröffentlichungstag und Bekanntmachung des Hinweises auf die Patenterteilung: **06.08.1986**
(21) Anmeldenummer: 82104952.5
(22) Anmeldetag: 05.06.1982
(51) Int. Cl.: A47B 96/06

(54) **Regalträger mit winkelförmigem Querschnitt**
Shelf bracket with L section
Console à section en L

(30) Priorität: 02.07.1981 DE 3126096
(43) Veröffentlichungstag der Anmeldung: 12.01.1983
(73) Patentinhaber: Element-System Rudolf Bohnacker Metallwarenfabrik, D-89616 Rottenacker (DE)
(72) Erfinder: Bohnacker, Rudolf, D-7935 Rottenacker (DE)
(74) Vertreter: Strehl Schübel-Hopf Groening & Partner

## Beschreibung

Die Erfindung betrifft einen Regalträger aus Stahlblech mit winkelförmigem Querschnitt zum Einhängen in Wandschienen oder Säulen, bestehend aus einer mit Haken besetzten ebenen Tragarmpartie und einem rechtwinklig abgekanteten streifenförmigen Flansch mit Befestigungslöchern zum Befestigen eines auf dem Flansch aufliegenden Fachbodens oder dergleichen.

Ein Regalträger dieser Art ist beispielsweise aus dem Prospekt «Serie 5000_{"} der Anmelderin bekannt, siehe Seite 11. Er hat einen durch Umbiegen (Abkanten) entstandenen winkelförmigen Querschnitt, wobei die Tragarmpartie und der Flansch die Schenkel eines rechten Winkels bilden. Am verbreiterten Ende der Tragarmpartie sind Haken angeformt zum Einhängen des Regalträgers in Längsschlitze einer Wandschiene. Der in Gebrauchslage sich in einer horizontalen Ebene erstreckende Flansch hat eine doppelte Aufgabe: Einerseits dient er zum Anschrauben des aufgelegten Bauteils und andererseits zur Versteifung des Regalträgers.

Dieser üblicherweise als Winkelträger bezeichnete Regalträger wird wegen seiner erhöhten Tragfähigkeit vorzugsweise für Schrankelemente verwendet. Aus deren unterschiedlichen Bauformen ergibt sich die Notwendigkeit, Befestigungslöcher im Flansch in unterschiedlichen Abständen von der Tragarmpartie anzuordnen oder, wie bei anderen bekannten und handelsüblichen Winkelträgern dieser Art, Langlöcher vorzusehen, die sich quer zur Flanschlängsrichtung erstrecken. Die bekannten Winkelträger haben deshalb einen verhältnismässig breiten Flansch.

Ferner ist aus der US-A-4 018 167 ein Bausatz aus zusammenpassenden Flachmetall-Fachböden und einhängbaren Trägern bekannt, wobei die Träger keinen Flansch haben und somit auf den versteifenden Effekt eines durchgehenden Winkelquerschnitts verzichtet wird. Statt dessen haben die Träger über den oberen Rand der flachen Tragarmpartie hinausstehende Ohren, welche rechtwinklig abgebogen sind. Sie passen in entsprechende Aussparungen des zugehörigen Fachbodens und dienen zur Verbindung des Trägers mit diesem.

Schliesslich zeigt die BE-A-419 352 Regalträger von T-förmigem Querschnitt, die in einem Metallgiessverfahren hergestellt sind. Diese schon sehr lange bekannten Träger dienen zum Auflegen von Glasscheiben für Ausstellungsstücke. Damit die Scheiben nicht auf der Metalloberfläche aufliegen und verrutschen können, sind in der Trägerauflagefläche runde Vertiefungen angebracht, in welche Gummistöpsel eingesteckt sind, auf denen die gläsernen Fachböden aufliegen. Der Querschenkel des T-Profils hat an jeder Seite zwei halbrund vorspringende Zungen, in denen die Vertiefungen der Halterung der Gummistöpsel angebracht sind.

Der Erfindung liegt die Aufgabe zugrunde, einen Regalträger der eingangs bezeichneten Art ohne Beeinträchtigung seines Anwendungsbereichs und seiner Qualität billiger herzustellen.

Diese Aufgabe wird erfindungsgemäss dadurch gelöst, dass der Flansch vorspringende Zungen aufweist und die Befestigungslöcher in den Zungen angeordnet sind. Dadurch können die Befestigungslöcher ausreichend lang sein, sofern es sich um Langlöcher handelt, oder sie können einen ausreichend grossen Abstand von der Tragarmpartie haben, obwohl der Flansch im übrigen schmäler ausgebildet ist.

Der Vorteil liegt jedoch nicht allein in dem geringeren Gewicht dieses Winkelträgers, sondern in einem tatsächlich geringeren Werkstoffverbrauch. Während bei einem Gusskörper der Werkstoffverbrauch in einer festen Relation zum Fertiggewicht steht, hängt bei einem aus Flachmetall gestanzten Werkstück der Werkstoffverbrauch sehr stark von der Umrissgestaltung und somit davon ab, wieviel wertloser Verschnitt beim Stanzen anfällt. Üblicherweise meidet man daher unterbrochene Umrissformen, die nur das Stanzwerkzeug komplizierter machen und den Verschnittanteil erhöhen. Die beschriebenen Trägerumrissformen lassen sich jedoch auf einem als Coil angelieferten Flachmetallband so anordnen, dass je zwei Zungen zweier benachbarter Träger nebeneinander zu liegen kommen. Die Umrissformen greifen also ineinander, so dass pro Trägerpaar ein Querstreifen des Flachmetallbandes eingespart wird, der so breit ist, wie die Zungen vorspringen.

Ein Ausführungsbeispiel wird nachfolgend anhand der Zeichnung erläutert. Im einzelnen zeigt
Fig. 1 eine räumliche Darstellung eines Regalträgers und
Fig. 2 das Stanzbild für Regalträger nach Fig. 1 in kleinerem Massstab.

Der Regalträger nach Fig. 1 ist aus etwa 2,5 Millimeter starkem Stahlblech gestanzt. Seine Tragarmpartie 1 verjüngt sich nach vorn und hat hinten zwei Haken 2. Längs der Oberkante der Tragarmpartie ist ein streifenförmiger Flansch 3 rechtwinklig abgekantet. Dieser Flansch 3 weist zwei rechteckige Zungen 4 und 5 auf, die am vorderen Ende bzw. nahe des hinteren Endes angebracht und in Trägerlängsrichtung unterschiedlich breit sind. Ein bzw. zwei Langlöcher 6, die sich quer zur Trägerlängsrichtung erstrecken, sind in die Zungen 4 und 5 eingebracht und dienen zum Anschrauben eines auf den Träger aufgelegten Fachbodenbretts oder eines Schränkchens.

In dem Stanzbild nach Fig. 2 verlaufen die strichpunktiert angedeuteten Ränder 7 der Werkstoffbahn etwa rechtwinklig zu den Trägern. Die Biegekanten 8 zwischen Tragarmpartie 1 und Flansch 3 jedes einzelnen Trägerumrisses sind gestrichelt angedeutet. Die Umrisse der einzelnen Träger schliessen lückenlos aneinander an, wobei die Zungen 4 und 5 des einen Trägers neben die Zungen 5' bzw. 4' des benachbarten Trägers zu liegen kommen. Stellt man sich vor, wie das Stanzbild aussehen müsste, wenn die Flansche 3, wie bislang bekannt, durchgehend so breit wären, wie an den Stellen, an denen die Zungen vorspringen, so wird deutlich, dass sich infolge der Erfindung der Bandvorschub pro Trägerpaar um die Tiefe der Zungen 4, 5 (quer zur Trägerlängsrichtung gemessen) verringert. Bei einem marktgängigen Regalträger beträgt die Flanschbreite (quer zur Trägerlängsrichtung gemessen) siebzehn Millimeter. Diese Breite kann zwischen den Zungen auf zehn Millimeter verringert werden, ohne die Tragfestigkeit zu beeinträchtigen.

## Patentansprüche

1. Regalträger aus Stahlblech mit winkelförmigem Querschnitt zum Einhängen in Wandschienen oder Säulen, bestehend aus einer mit Haken besetzten ebenen Tragarmpartie und einem rechtwinklig abgekanteten streifenförmigen Flansch mit Befestigungslöchern zum Befestigen eines auf dem Flansch aufliegenden Fachbodens oder dergleichen, dadurch gekennzeichnet, dass der Flansch (3) vorspringende Zungen (4, 5) aufweist und die Befestigungslöcher (6) in den Zungen angeordnet sind.

## Claims

1. Shelving carrier of sheet steel with angular cross-section for hooking to wall rails or columns, consisting of a flat carrier arm part fitted with hooks and a flange of strip form angled off at right angles, with securing holes for the securing of a shelf or the like resting on the flange, characterised in that the flange (3) comprises protruding tongues (4, 5) and the securing holes (6) are arranged in the tongues.

## Revendications

1. Console en tôle d'acier à section en L destinée à être suspendue à des montants ou des rails de paroi, constituée d'une partie de console plate munie de crochets et d'une aile en forme de bande repliée à angle droit avec des trous de fixation pour la fixation d'un rayon ou analogue reposant sur l'aile, caractérisée en ce que l'aile (3) comporte des languettes (4, 5) en saillie et en ce que les trous de fixation (6) sont prévus dans les languettes.
